# EUROPÄISCHE PATENTSCHRIFT

(11) **EP 0 440 870 B1**
(45) Veröffentlichungstag und Bekanntmachung des Hinweises auf die Patenterteilung: **19.03.1997**
(21) Anmeldenummer: 90102614.6
(22) Anmeldetag: 09.02.1990
(51) Int. Cl.: E04B 1/684, E04D 13/15

(54) **Dehnfugenband**
Expansion joint strip
Bande pour joint de dilatation

(43) Veröffentlichungstag der Anmeldung: 14.08.1991
(73) Patentinhaber: SCHOOP & CO. AG, CH-5401 Baden-Dättwil (CH)
(72) Erfinder: Schoop, Traugott, CH-6440 Brunnen (CH); Schoop, Jürg, CH-5400 Baden (CH)
(74) Vertreter: Lehmann, Klaus, Dipl.-Ing.

(56) Entgegenhaltungen:
- EP-A- 0 056 105
- EP-A- 0 306 834
- CH-A- 606 663
- DE-A- 2 722 139
- DE-A- 3 827 503
- US-A- 3 123 188
- US-A- 3 455 077

## Beschreibung

Die Erfindung betrifft ein Dehnfugenband entsprechend dem Oberbegriff des Anspruchs 1.

Ein solches Dehnfugenband ist aus der DE-PS 27 22 139 oder CH-PS 606 663 bekannt. Hierbei sind die Randabschnitte in je zwei lappenartige Teile aufgespalten, zwischen denen ein Schlitz verbleibt, in dem jeweils ein Seitenstreifen befestigt ist. Der unterseitige, lappenartige Teil der Randabschnitte ist dabei länger als der oberseitige, lappenartige Teil ausgebildet, so daß an der Oberseite der Randabschnitte der aus Gewebe oder Vlies bestehende Seitenstreifen freiliegt. Darüber hinaus erstreckt sich dieser Seitenstreifen auch über die äußere Kante des unteren lappenartigen Teils hinaus, also quer vom Mittelabschnitt weg frei nach außen. Es ergibt sich somit ein bezüglich Oberseite und Unterseite des Dehnfugenbands unsymmetrischer Aufbau, bei dem an der Oberseite eine größere Fläche des Seitenstreifens freiliegt und bei dem an der Unterseite eine größere Fläche des elastischen Materials bzw. des Kunstgummis freiliegt. Unmittelbar neben dem Mittelabschnitt liegt an den beiden Randabschnitten oben und unten das elastische Material frei.

Infolge dieses bezüglich Oberseite und Unterseite unsymmetrischen Aufbaues ergeben sich bei dem bekannten Dehnfugenband schon vor dem Verlegen Wellungen, die beim Verlegen und Verkleben des Bandes ausgesprochen hinderlich sind. Diese Wellungen verstärken sich, wenn, wie auf Baustellen im Freien üblich, die Dehnfugenbänder Feuchtigkeitseinflüssen ausgesetzt sind. Ein einwandfrei dichtes Verkleben der Randabschnitte der Dehnfugenbänder mit der Baukonstruktion ist dann nicht möglich.

Im modernen Bauwesen werden Flachdächer u.dgl. vorwiegend mit schweißbaren Dachbahnen eingedeckt, die mit heißsiegelfähigen Klebestoffen oder bituminösen Massen getränkt oder beschichtet sind. Zum Verlegen dieser Dachbahnen und zum Einkleben der Dehnfugenbänder zwischen diese Dachbahnen müssen daher die Dachbahnen und/oder die Randabschnitte der Dehnfugenbänder mit starken Brennern erhitz und angeschmolzen werden (sogenanntes Flämmen). Oie erhitzten und angeschmolzenen Bereiche werden dann lediglich zusammengepreßt, um die Klebeverbindung und Abdichtung zu bilden.

Bei dem bekannten Dehnfugenband besteht bei dieser Heißverlegung die Gefahr, daß zumindest der seitlich freiliegende äußere Randbereich der Seitenstreifen verbrennt. Darüber hinaus kann auch das elastische Material bzw. der Kunstgummi der Randabschnitte an der Außenseite der oberen und unteren lappenartigen Teile verbrennen. Es ist dann keine einwandfreie Klebverbindung und Abdichtung des Dehnfugenbandes mit der Baukonstruktion möglich.

Der Erfindung liegt daher die Aufgabe zugrunde, das Dehnfugenband so auszubilden, daß es sich glatt und ohne Wellungen verlegen und verkleben läßt und daß es gegen ein Erhitzen beim Verlegen unempfindlich ist.

Das erfindungsgemäße Dehnfugenband ist in Anspruch 1 gekennzeichnet.

Damit erhält man einen bezüglich Oberseite und Unterseite des Dehnfugenstreifens symmetrischen Aufbau. Dieses Dehnfugenband läßt sich glatt und ohne Wellenbildung verlegen und verkleben, so daß es besser und gleichmäßiger haftet als das vorbekannte Band, das an den Stellen der Wellungen beim Verlegen Falten bildet und nicht einwandfrei klebt. Obwohl das erfindungsgemäße Dehnfugenband über seine ganze Breite aus dem elastischen Material, insbesondere Kunstgummi, besteht, ist durch die beidseitige Armierung und/ oder Beschichtung der Oberflächen der Randabschnitte mittels der Seitenstreifen die Denfähigkeit des Dehnfugenbandes praktisch auf dessen Mittelabschnitt beschränkt, während die Randabschnitte durch die darauf aufgebrachten Seitenstreifen nicht mehr dehnfähig sind. Damit sind nicht nur Wellungen oder Falten an den Randabschnitten vermieden, sondern diese bieten an ihrer Oberseite und ihrer Unterseite rauhe Oberflächen, die sich glatt verlegen und vollflächig einwandfrei verkleben lassen, so daß sich zusammen mit den Dachabdichtungsbahnen ein Sandwich-Aufbau ergibt, durch den die am Dehnfugenband bzw. dessen Mittelabschnitt auftretenden Zugkräfte einwandfrei aufgenommen und übertragen werden können, ohne daß das Dehnfugenband aus dem Schichtaufbau herausreißt. Zusätzliche Befestigungsmittel für die Randbereiche des Dehnfugenbandes, beispielsweise Verschraubungen mit dem Baukörper, sind im allgemeinen nicht nötig.

Selbst bei Feuchtigkeit oder Nässe an der Baustelle läßt sich das erfindungsgemäße Dehnfugenband glatt verlegen, da es infolge seines symmetrischen Randaufbaues sich nicht einseitig verzieht oder Wellen bildet.

Dies wird besonders dadurch unterstützt, daß erfindungsgemäß die Seitenstreifen aus einem Gewebe, aus einem Vlies oder aus einer bituminösen Masse bestehen und in die Randabschnitte eingepreßt sind, so daß also diese Teile besonders fest und laminatartig miteinander verbunden sind. Dieses Einpressen kann beispielsweise während oder nach der Vulkanisation der aus Kunstgummi bestehenden Randabschnitte erfolgen.

Die EP-A-0 306 834 beschreibt ein mehrschichtiges Fugenüberbrückungsmaterial und ein Verfahren zu seiner Herstellung. Dabei soll das Material in vielen Fällen erst an der Baustelle selbst hergestellt werden. Es kann jedoch auch als vorgefertigtes Bauelement hergestellt und als solches an die Baustelle gebracht werden. In beiden Fällen besteht das Fugenüberbrückungsmaterial aus mindestens drei Teilen: Auf die Ränder eines Übergangs (Fuge) werden nacheinander zunächst gegebenenfalls eine Versiegelungsschicht und gegebenenfalls eine gummielastische Schicht aufgebracht. Darauf folgt in jedem Fall eine Schicht aus einem Duroplastharz, anschließend eine den Übergang und den vorhergehenden Schichtaufbau vollständig überdeckende Schicht aus einem thermoplastischen oder elastomeren Kunststoff, die ihrerseits an den Rändern anschließend mit einer zweiten Schicht aus Duroplastharz beschichtet wird, worauf ggf. noch eine getränkte Abdeckschicht folgt. Das eigentliche Fugenüberbrückungsmaterial bzw. das vorgefertigte Bauelement besteht also aus einem elastischen, im Einbauzustand eine Baufuge überbrückenden Mittelabschnitt und zwei darüber und darunter angeordneten seitlichen Randabschnitten, die nach dem Aushärten des Harzes starr sind. Zum Aufbau dieses Elements werden die Schichten lose übereinandergelegt und verbinden sich chemisch miteinander. Aufbau und Verbindung der Schichten miteinander können nur in einer waagerechten Ebene erfolgen. Die thermoplastische oder elastomere Kunststoffschicht ist zwar selbst elastisch; durch ihre Einbettung zwischen die beiden Duroplastharzschichten und durch deren Aushärung wird jedoch der gesamte Schichtaufbau seitlich der zu überbrückenden Fuge hart und starr. Das so hergestellte Fugenüberbrückungsmaterial ist also nicht flexibel; es kann nicht über Kanten oder Ecken verlegt werden, und es kann nach der Herstellung nicht mehr in seiner Form verändert werden. Herstellung und Einbau sind also zeitaufwendig und teuer, und trotzdem ist der Anwendungsbereich beschränkt.

Bei dem erfindungsgemäßen Dehnfugenband bilden die auf die Wandabschnitte beidseitig aufgebrachten Seitenstreifen für die Heißverlegung des Dehnfugenbandes ein Hitzeschild, das außerordentlich widerstandsfähig gegen Erhitzung ist. Selbst bei außerordentlich starker Erhitzung verbrennt das als Seitenstreifen auf die Randabschnitte aufgebrachte Material nicht, da es durch das unmittelbar darunter liegende elastische Material verstärkt ist, das die Hitze ableiten kann. Andererseits kann auch das unter den Seitenstreifen liegende elastische Material nicht verbrennen, weil es durch die als Hitzeschild wirkenden Seitenstreifen geschützt ist. Die aus undehnbarem und insbesondere tränkbarem Material bestehenden Seitenstreifen bilden also zusammen mit den darunter liegenden Randabschnitten aus elastischem Material eine gegen Hitze außerordentlich widerstandsfähige Laminatkonstruktion. Sollte dennoch das Material der Seitenstreifen bis zu einem gewissen Grad abbrennen, bietet dieser Laminataufbau an der Oberseite und der Unterseite eine rauhe Oberfläche ohne Wellungen, die eben bleibt und sich gut und dicht mit der Dachhaut verbindet.

Besonders vorteilhaft ist es, wenn gemäß Anspruch 2 die Seitenstreifen mit den Längskanten der Randabschnitte bündig sind. Es steht dann an den Längskanten kein Material frei nach außen über, also weder das Material der Seitenstreifen noch das Material der Randabschnitte, so daß sich ein einwandfreier seitlicher Abschluß ergibt, dem nicht die Gefahr der Wellenbildung des Bandes anhaftet und der sich sauber und einwandfrei verlegen und verkleben läßt.

Anspruch 3 kennzeichnet eine vorteilhafte Möglichkeit für die Materialwahl der Seitenstreifen, wodurch sich eine gute Haftvermittlung zu der Baukonstruktion ergibt, an der die Dehnfugenbänder anzubringen sind.

Wenn die Seitenstreifen an den oberen und unteren Oberflächen des Dehnfugenbandes am Mittelabschnitt mit ihren inneren Seitenrändern unmittelbar übereinanderliegend enden, ist hierdurch eine praktisch starre Einspannstelle des Mittelabschnitts gebildet. Es liegt also praktisch ein sprunghafter Übergang von dem elastischen Mittelabschnitt zu den beiden durch die Seitenstreifen starr gemachten Randabschnitten vor. Bei starker Beanspruchung des Dehnfugenbandes kann diese Stelle als Schwachstelle wirken, d.h. bei zu starker Querdehnung kann sich an dem dem Mittelabschnitt benachbarten Bereich der Randabschnitte die Verbindung zwischen dem elastischen Material und den beidseitigen Seitenstreifen infolge der eingeleiteten Kräfte lösen, oder das elastische Material des Mittelabschnitts kann beim Übergang in die Randabschnitte sogar abreißen.

Um diese Gefahr zu vermeiden, ist gemäß Anspruch 5 in Weiterbildung der Erfindung vorgesehen, daß die Längsränder der Seitenstreifen am Mittelabschnitt derart in Querrichtung abgestuft sind, daß sie den Mittelabschnitt an seinen beiden Oberflächen unterschiedlich weit überlappen. Dadurch wird im Überlappungsbereich das elastische Material nur an einer Oberfläche durch den aufgebrachten Seitenstreifen starr gemacht, während auf der gegenüberliegenden Oberfläche das elastische Material freiliegt, also noch quer zur Längsrichtung des Bandes auftretende Zugspannungen aufnehmen kann. Die Abstufung der Seitenstreifen bildet also an dem elastischen Material am Übergang vom Mittelabschnitt zu den Randabschnitten eine Übergangszone zur Zugeinleitung. Dadurch ist ein Ablösen der Seitenstreifen von dem elastischen Material oder ein Abreißen des elastischen Materials an der Übergangsstelle zu den Seitenstreifen verhindert.

Durch die soeben geschilderte Maßnahme kann somit die Lebensdauer des Dehnfugenbandes wesentlich verlängert werden, da das Band eine wesentlich größere Zahl von Bewegungsspielen aufnehmen kann. Diese Ausführungsform ist besonders für solche Fälle vorteilhaft, bei denen die Seitenstreifen mittels eines Kunstharzes unmittelbar an harte Unterlagen, wie Beton, angeklebt oder zwischen Bauteilen nur seitlich eingeklemmt werden. Bei einer Verklebung der Seitenstreifen mit Bitumenmasse oder wenn die Seitenstreifen selbst Bitumen enthalten, ist die abgestufte Ausbildung der Seitenstreifen nicht so wesentlich, weil die Bitumenmasse selbst noch bis zu einem gewissen Grad elastisch ist.

Wenn die Seitenstreifen aus einem Gewebe oder Vlies bestehen, besteht die Gefahr, daß im eingebauten Zustand des Dehnfugenbandes vom Mittelabschnitt her Feuchtigkeit in die Seitenstreifen eindringt und durch diese quer zur Längsrichtung des Dehnfugenbandes nach den Seiten hin transportiert wird. Diese Gefahr ist insbesondere dann gegeben, wenn die Seitenstreifen nicht sauber bis zum Mittelabschnitt hin eingeklebt oder überklebt werden. Um einen solchen Feuchtigkeitstransport durch die Seitenstreifen hindurch zu unterbinden, können in Weiterbildung der Erfindung gemäß Anspruch 6 die an den Mittelabschnitt angrenzenden Längsränder der Seitenstreifen so weit in die elastischen Randabschnitte eingepreßt werden, daß dort das Material der Randabschnitte mehr oder weniger freiliegt. Dieses elastische Material bildet dann eine Wassersperre oder Feuchtigkeitssperre am Übergang vom Mittelabschnitt zu den Seitenstreifen, so daß in diese keine Feuchtigkeit mehr eindringen kann. Eine solche Wassersperre kann an einer oder an beiden Oberflächen des Dehnfugenbandes vorgesehen sein. Das freiliegende elastische Material der Randabschnitte kann dann auch zu einer unmittelbaren Abdichtung zwischen dem Dehnfugenband und den benachbarten Bauteilen herangezogen werden, indem solche Bauteile unmittelbar an dem Randabschnitt befestigt werden, beispielsweise durch Schrauben, die durch das Dehnfugenband hindurchgeführt werden und an denen keine Feuchtigkeitsbrücken entstehen können, weil solche Befestigungselemente allseitig von dem elastischen Material umgeben sind.

Eine solche Ausbildung ist vor allem im Grundbau vorteilhaft, wenn also das Dehnfugenband im Bereich des Grundwassers verlegt wird. Die beschriebene Wassersperre kann dann an der Wasserseite des Dehnfugenbandes, beim Grundbau insbesondere an dessen Unterseite, angeordnet werden.

Wenn gemäß Anspruch 7 die infolge der abgestuften Anordnung der Seitenstreifen weiter zum Mittelabschnitt hin vorragenden Längsränder der Seitenstreifen so weit in das elastische Material eingepreßt sind, daß an dieser Stelle das Material der Randabschnitte mindestens teilweise freiliegt, ergibt sich eine besonders einfache Herstellung des Dehnfugenbandes. In der Vulkanisiermaschine können dann die Längsränder der Seitenstreifen derart in das elastische Material eingepreßt werden, daß an einer Oberfläche die Seitenstreifen in Querrichtung geringfügig schräg auslaufend in das elastische Material eingepreßt sind, während auf der gegenüberliegenden Oberfläche durch eine entsprechende Prägeform eine Abstufung des Seitenstreifens am Übergang zum Mittelabschnitt erzielt wird. Mit einfach gestalteten Prägevorrichtungen ergibt sich somit in der Herstellungsmaschine der zweckmäßige gewünschte Querschnitt des Oehnfugenbandes.

Eine entsprechende Ausbildung kann gemäß Anspruch 8 an den äußeren seitlichen Längskanten des Dehnfugenbandes vorgenommen werden, so daß auch an diesen äußeren Längskanten eine Wassersperre und eine Abdichtungsmöglichkeit gegeben sind.

Vorzugsweise ist gemäß Anspruch 9 die Dicke der Seitenstreifen an beiden Oberflächen des Dehnfugenbandes unterschiedlich. Für eine günstige Einleitung des Querzuges ist es dabei vorteilhaft, wenn der weiter nach außen abgesetzte Seitenstreifen dicker und damit weniger dehnbar ist als der andere, weiter zum Mittelabschnitt hin vorragende Seitenstreifen, der dann noch eine gewisse Elastizität aufweist. Auch läßt sich ein dünnerer Seitenstreifen, der weiter zum Mittelabschnitt hin vorragt, leichter in das elastische Material des Randstreifens einpressen als ein dickerer Seitenstreifen. Durch die unterschiedliche Dicke der Seitenstreifen an beiden Oberflächen ergeben sich somit in gewissem Maße unterschiedliche Eigenschaften an beiden Oberflächen, wobei trotzdem die eingangs geschilderten Vorteile der Wellungs- und Faltenfreiheit des Dehnfugenbandes und der Hitzeabschirmung beibehalten werden.

Das erfindungsgemäße Dehnfugenband kann derart hergestellt werden, daß in einer entsprechend breiten Maschine mehrere gleichartige Bänder nebeneinander zunächst in einem Stück und in einem Durchlauf gefertigt und anschließend durch Aufschneiden in Längsrichtung voneinander getrennt werden. Dann liegen an den Schnittkanten die Seitenstreifen bündig mit dem dazwischenliegenden Randstreifen. Dabei kann aber gemäß Anspruch 10 an mindestens einer der seitlichen Längskanten des Bandes, die in der Herstellungsmaschine seitlich außen liegt, ein Wulst ausgebildet werden. Bei Herstellung eines einzigen Dehnfugenbandes in einer entsprechend breiten Maschine können solche Wulste an beiden Längsrändern vorhanden sein. Diese Wulste bilden nicht nur einen optisch sauberen seitlichen Abschluß des Dehnfugenbandes, sondern sie dienen zusätzlich als Wassersperre am äußeren Längsrand des Bandes, da hierbei der ggfs. saugfähige Seitenstreifen nicht bis zum äußeren Rand reicht sondern durch den Wulst begrenzt ist.

Drei Ausführungsbeispiele der Erfindung werden im folgenden anhand der Zeichnung beschrieben.
- Fig. 1: zeigt schematisch in Schrägansicht einen Abschnitt eines erfindungsgemäßen Dehnfugenbandes;
- Fig. 2: zeigt eine schematische Stirnansicht eines anderen Ausführungsbeispiels;
- Fig. 3: ist eine schematische Schnittansicht eines dritten Beispiels.

Gemäß Fig. 1 besteht das Dehnfugenband aus einem Streifen eines elastischen Materials, insbesondere Kunstgummi, der einen Mittelabschnitt 1 sowie zwei damit einstückig verbundene, insbesondere gemeinsam vulkanisierte Randabschnitte 3 aus einem einheitlichen Material aufweist. Auf der Oberseite und auf der Unterseite der Randabschnitte 3 sind Seitenstreifen 5 aus einem im wesentlichen undehnbaren Material angebracht, das mit einem Dichtungsmittel oder einer Klebemasse tränkbar ist, so daß die Seitenstreifen 5 als Haftvermittler zu einer Baukonstruktion dienen, an der das Dehnfugenband angebracht bzw. mit der es verbunden wird. In der Einbaustellung liegt der Mittelabschnitt 1 über der zu überbrückenden Fuge, so daß das Dehnfugenband nicht nur die Fuge überbrückt, sondern an seinen beiden Randabschnitten 3 die unterschiedlichen Bewegungen des Bauwerkes mitmachen kann, wobei sich der Mittelabschnitt 1 mehr oder weniger dehnt, zusammenzieht oder durchwölbt.

Die Seitenstreifen 5 sind mit den Längskanten 7 der Randabschnitte 3 bündig. Die Seitenstreifen 5 werden bei der Herstellung des Dehnfugenbandes in die Randabschnitte 3 eingepreßt, beispielsweise während des Vulkanisierens des elastischen Materials bzw. des Kunstgummis des Mittelabschnitts/und der Randabschnitte 3 oder unmittelbar nach diesem Vulkanisieren beim Abkühlen des Bandes.

Die Seitenstreifen 5 können aus unterschiedlichen Materialien bestehen. Beispielsweise können sie durch ein undehnbares oder oder im wesentlichen undehnbares Gewebe oder ein entsprechendes Vlies gebildet sein, das beidseitig auf die Randabschnitte 3 aufgeklebt oder aufvulkanisiert oder in diese eingebettet ist. Insbesondere kann das Gewebe oder Vlies aus geeigneten Kunststoffen bestehen.

Die Seitenstreifen 5 können auch aus einer bituminösen Masse bestehen, die auf die Randabschnitte 3 aufgeklebt oder aufvulkanisiert wird, so daß diese Seitenstreifen selbst Dichtungs- und Klebeeigenschaften haben und sich mit dem gleichartigen Material beispielsweise von bituminösen Dachbahnen gut und dicht verbinden, insbesondere bei der Heißverlegung oder beim Einflämmen.

Schließlich können die Seitenstreifen 5 aus einer Kombination der beiden vorgenannten Materialien bestehen, also beispielsweise aus einem mit einer bituminösen Masse getränkten Gewebe oder Vlies. In allen Fällen bilden die Seitenstreifen 5 zusammen mit den Randabschnitten 3 einen bezüglich Oberseite und Unterseite des Dehnfugenbandes symmtrischen Aufbau, so daß es praktisch gleichgültig ist, welche Seite des Bandes beim Verlegen nach oben oder nach unten kommt. Es ist auch ein aufrechtstehender oder geneigter Einbau des Dehnfugenbandes möglich.

Die Seitenstreifen 5 werden sandwichartig mit der Baukonstruktion verbunden, beispielsweise zwischen Dachbahnen eingeklebt oder eingeflämmt. Die Adhäsionskraft der Sandwich-Konstruktion ist dabei ohne weiteres größer als die größten auf das elastische Material des Mittelabschnitts 1 wirkenden Zugkräfte, so daß sich auch bei den größten am Band auftretenden Dehnungskräften das Band nicht von der Baukonstruktion lösen kann. Die Dehnung des Bandes ist dabei auf den Mittelabschnitt 1 beschränkt, der bei entsprechender Elastizität des Materials schmal gehalten werden kann. Eine zusätzliche Befestigung des mit den Seitenstreifen armierten Dehnfugenbandes an der sonstigen Baukonstrukion, beispielsweise durch Verschrauben, ist im allgemeinen nicht erforderlich.

Bei dem Ausführungsbeispiel von Fig. 2 sind zu beiden Seiten des elastischen Mittelabschnitts 1 auf die elastischen Randstreifen 3 Seitenstreifen 15 und 17 unterschiedlicher Gestalt aufgebracht. An der oberen Oberfläche der Randstreifen 3 sind Seitenstreifen 15 aufgebracht, die eine größere Dicke haben als die an der Unterseite der Randstreifen 3 aufgebrachten Seitenstreifen 17. Wie bei dem Ausführungsbeispiel nach Fig 1 bestehen die Seitenstreifen 15 und 17 aus einem im wesentlichen nicht dehnfähigen Material, beispielsweise einem Gewebe oder einem Vlies. Die unteren Seitenstreifen 17 ragen mit ihren inneren Längsrändern 17a weiter zum Mittelabschnitt 1 vor als die oberen Seitenstreifen 15 mit ihren inneren Längsrändern 15a. Zwischen den zusammengehörigen Längsrändern 15a und 17a ergibt sich also eine Abstufung mit der (quer zur Längsrichtung des Dehnfugenbandes gemessenen) Breite a. Dieser Bereich dient zur Einleitung des auf das Dehnfugenband wirkenden Querzuges von den Seitenstreifen 15, 17 in den Mittelbereich 1. Im Bereich des Mittelabschnitts 1 sind die Längsränder 17a der unteren Seitenstreifen 17 bei der Herstellung so weit in die Randabschnitte 3 eingepreßt, daß im Bereich der Längsränder 17a mindestens am Randbereich neben dem Mittelabschnitt 1 das Material der Randabschnitte 3 durch das Material der Seitenstreifen 17 durchdringt und an der Unterseite freiliegt, was aus der Zeichnung nicht ersichtlich ist. Wie in Fig .2 angedeutet ist, verläuft somit das Material der Seitenstreifen 17 von auβen her zum Mittelabschnitt 1 hin in das Material der Randstreifen 3 hinein. Eine entsprechende Ausbildung konnte an beiden Oberflächen des Dehnfugenbandes getroffen sein, also auch für die seitlichen Längsränder 15a der oberen Seitenstreifen 15. Diese Ausbildung kann dadurch erreicht werden, daß in der Vulkanisiermaschine geeignete Werkzeuge vorhanden sind, die die unteren Längsränder 17a dadurch von unten her in die Randstreifen 3 einpressen, daß an der Oberseite des Dehnfugenbandes Gegenhaltewerkzeuge angeordnet sind, die seitlich neben dem Mittelabschnitt 1 eine Abstufung der Längsränder 15a erzeugen, wie in Fig. 2 gezeigt.

Eine entsprechende Ausbildung kann an den äußeren seitlichen Längskanten 7 und 19 des Dehnfugenbandes vorgenommen sein. Die äußeren Längsränder 17b der Seitenstreifen 17 sind hier von der unteren Oberfläche des Dehnfugenbandes her so weit in die Randabschnitte 3 eingepreßt, daß dort das Material der Randabschnitte 3 mindestens teilweise freiliegt, wobei wiederum die Längsränder 17b von der Mitte des Bandes her nach außen verlaufend mehr und mehr in das elastische Material der Randstreifen 3 eingepreßt sind. Es ergibt sich für die Längsränder 17a und 17b eine in Fig. 2 übertrieben schräg dargestellte Querschnittsform.

Analog zu den Abstufungen im Bereich der inneren Längsränder 15a ergibt sich auch eine entsprechende Abstufung für die äußeren Längsränder 15b durch entsprechende Prägewerkzeuge in der Vulkanisierform.

Wie Fig. 2 andeutet, ist die Dicke der Seitenstreifen 17 an der unteren Oberfläche des Dehnfugenbandes geringer als die Dicke der Seitenstreifen 15 an der oberen Oberfläche. Hierdurch wird nicht nur die Ausbildung der in Fig. 2 gezeigten Querschnittsform in der Vulkanisierpresse erleichtert, sondern es ergibt sich auch eine besonders vorteilhafte Ausführung für den Zugeinleitungsbereich a zu beiden Seiten des Mittelabschnitts 1. Weil die Längsränder 17a dünner sind als die Längsränder 15a, wird die Elastizität im Übergangsbereich a mehr oder weniger aufrechterhalten, so daß ein allmählicher Elastizitätsübergang vom Mittelabschnitt 1 zu den durch die Seitenstreifen 15 und 17 abgedeckten Randabschnitten 3 gegeben ist.

Fig. 2 zeigt schließlich, daß die äußere Längskante 7 des Dehnfugenbandes derart ausgebildet sein kann, daß die äußeren Längsränder 15b und 17b mit dem Außenrand des Randabschnitts 3 bündig sind. Bei einer anderen Ausgestaltung kann an der seitlichen äußeren Längskante 19 ein Wulst 19a vorgesehen sein, der derart abgestuft ist, daß er selbst an der Oberfläche des Dehnfugenbandes freiliegt, und an den sich, in Richtung auf den Mittelabschnitt 1, also in Querrichtung des Fugenbandes, der Seitenstreifen 15 mit seinem Längsrand 15b bündig anschließt, so daß an der Oberfläche ein glatter Übergang von dem Wulst 19a zu dem Längsrand 15b des Seitenstreifens 15 gegeben ist.

Zur Verdeutlichung der Verhältnisse ist insbesondere in Fig. 2 die Dicke des Dehnfugenbandes und der Seitenstreifen im Verhältnis zur Breite übertrieben groß dargestellt.

Bei dem Ausführungsbeispiel nach Fig. 3, die nur einen Teil des Querschnittes des Dehnfugenbandes zeigt, ist mindestens an einem der Randabschnitte 3, und zwar mindestens an dessen oberer Oberfläche 3a ein zusätzlicher, über diese Oberfläche 3a erhabener Flächenteil 13 vorgesehen, der aus dem gleichen elastischen Material gebildet ist wie der Randstreifen 3. Ein entsprechender erhabener Flächenteil 13 könnte bei Bedarf auch an der anderen, unteren Oberfläche des Randstreifens 3 vorgesehen sein. Der erhabene Flächenteil 13 bildet eine Dichtungsfläche zur Anlage gegen andere Bauwerksteile und eine Wassersperre gegen das seitliche Durchdringen von Feuchtigkeit quer zur Längsrichtung des Bandes. Hierbei kann insbesondere der Seitenstreifen 5 (Gewebe, Vlies, bituminöse Masse) quer zur Längsrichtung des Dehnfugenbandes über den erhabenen Flächenteil 13 durchlaufen und bei der Herstellung in diesen so weit eingepreßt sein, daß das elastische Material des Randabschnittes 3 an der Oberfläche des Flächenteils 13 mindestens teilweise freiliegt. Damit kann diese freiliegende Oberfläche in besonders günstiger Weise als Abdichtungsfläche und/oder als Wassersperre dienen.

Der erhabene Flächenteil 13 kann sich in Streifenform längs des Dehnfugenbandes über dessen ganze Länge erstrecken, bei der Darstellung gemäß Fig. 3 also senkrecht zur Zeichenebene, so daß der erhabene Flächenteil 13 bei der Herstellung des Dehnfugenbandes gemeinsam mit diesem in einem kontinuierlichen Durchlaufverfahren gefertigt werden kann.

Fig. 3 zeigt eine praktische Anwendung des Dehnfugenstreifens. An einer Baustelle werden im Bereich des erhabenen Flächenteils 13 eines oder mehrere Löcher 14 senkrecht zur Ebene des Dehnfugenbandes durch den Randabschnitt 3 und dessen Seitenstreifen 5 hindurch angebracht. Da sich der erhabene Flächenteil 13 über die Länge des Dehnfugenbandes erstreckt, können die Löcher 14 an jeder beliebigen bzw. erforderlichen Stelle angebracht werden. Durch jedes Loch 14 kann ein Anker 21 eingesetzt werden, der in die Unterkonstruktion unterhalb des Dehnfugenbandes eingreift und dort befestigt wird, beispielsweise eingeschraubt oder einbetoniert wird. Der Anker 21 trägt einen Ankerteller 23 mit einer an dessen Unterseite anvulkanisierten Gummiauflage 25 (Kunstgummi oder anderes elastisches Material). Über den Anker 21 kann ein weiteres Bauteil, beispielsweise ein Winkelblech 27, aufgesetzt und mittels einer Mutter 29 festgeschraubt werden. Beim Anziehen der Mutter 29 drückt die Gummiauflage 25 des Ankertellers 23 auf den erhabenen Flächenteil 13 des Randstreifens 3 und bewirkt somit an dieser Stelle eine Feuchtigkeitsabdichtung. Das Winkelblech 27 ist nur als Beispiel gezeigt. Es können hier beliebige andere Baukonstruktionen befestigt werden.

Die Abdichtung zwischen dem erhabenen Flächenteil 13 und der Gummiauflage 25 am Anker 23 kann verbessert werden, wenn diese beiden Teile 13 und 25 miteinander verklebt oder miteinander kalt vulkanisiert werden. In jedem Fall erfolgt durch die aneinander anliegenden Teile 13 und 25 eine Abdichtung im Bereich des Ankers 21.

## Patentansprüche

1. Dehnfugenband aus elastischem Material, insbesondere Kunstgummi, als vorgefertigtes Bauelement, bestehend aus einem im Einbauzustand eine Baufuge überbrückenden Mittelabschnitt (1) und zwei seitlichen Randabschnitten (3), wobei an den Randabschnitten (3) im wesentlichen undehnbare, insbesondere mit Dichtungs- und/oder Klebemittel tränkbare Seitenstreifen (5; 15, 17) als Haftvermittler aufgebracht sind,
**dadurch gekennzeichnet**, daß
die aus einem Gewebe, aus einem Vlies oder aus einer bituminösen Masse bestehenden und mechanisch in die Randabschnitte (3) eingepreßten Seitenstreifen (5; 15, 17) auf beide Oberflächen der Randabschnitte (3) aufgebracht sind.

2. Dehnfugenband nach Anspruch 1, dadurch **gekennzeichnet**, daß die Seitenstreifen (5; 15, 17) mit den Längskanten (7) der Randabschnitte (3) bündig sind.

3. Dehnfugenband nach Anspruch 1, dadurch **gekennzeichnet**, daß die Seitenstreifen (5; 15,17) aus einem mit einer bituminösen Masse getränkten Gewebe oder Vlies bestehen.

4. Dehnfugenband nach einem der vorhergehenden Ansprüche, dadurch **gekennzeichnet**, daß die Seitenstreifen (5; 15, 17) ein Hitzeschild bilden.

5. Dehnfugenband nach einem der vorhergehenden Ansprüche, dadurch **gekennzeichnet**, daß die Längsränder (15a, 17a) der Seitenstreifen (15, 17) am Mittelabschnitt (1) derart in Querrichtung abgestuft oder versetzt sind, daß sie den Mittelabschnitt (1) an seinen beiden Oberflächen unterschiedlich weit überlappen.

6. Dehnfugenband nach einem der vorhergehenden Ansprüche, dadurch **gekennzeichnet**, daß am Mittelabschnitt (1) die Längsränder (17a) der Seitenstreifen (17) an mindestens einer ersten Oberfläche des Dehnfugenbandes so weit in die Randabschnitte (3) eingepreßt sind, daß dort das Material der Randabschnitte (3) mindestens teilweise freiliegt.

7. Dehnfugenband nach Anspruch 5 und 6, dadurch **gekennzeichnet**, daß die im Vergleich zu den Längsrändern (15a) an der zweiten Oberfläche weiter zum Mittelabschnitt (1) hin vorragenden Längsränder (17a) an der ersten Oberfläche so weit eingepreßt sind, daß an dieser ersten Oberfläche das Material der Randabschnitte (3) mindestens teilweise freiliegt.

8. Dehnfugenband nach einem der vorhergehenden Ansprüche, dadurch **gekennzeichnet**, daß an den seitlichen Längskanten (7, 19) die Längsränder (17b) der Seitenstreifen (17) an einer ersten Oberfläche des Dehnfugenbandes so weit in die Randabschnitte (3) eingepreßt sind, daß dort das Material der Randabschnitte (3) mindestens teilweise freiliegt.

9. Dehnfugenband nach einem der vorhergehenden Ansprüche, dadurch **gekennzeichnet**, daß die Dicke der Seitenstreifen (17) an der ersten Oberfläche des Dehnfugenbandes kleiner ist als die Dicke der Seitenstreifen (15) an der zweiten Oberfläche.

10. Dehnfugenband nach einem der vorhergehenden Ansprüche, dadurch **gekennzeichnet**, daß an mindestens einer der seitlichen Längskanten (19) das Material des Randabschnitts (3) einen bis zur Oberfläche reichenden stufenartigen Wulst (19a) bildet, an den sich einer der Seitenstreifen (15) in Querrichtung bündig anschließt.

11. Dehnfugenband nach einem der vorhergehenden Ansprüche, dadurch **gekennzeichnet**, daß an mindestens einem der Randabschnitte (3) mindestens an dessen einer Oberfläche (3a) ein über diese Oberfläche erhabener Flächenteil (13) des elastischen Materials vorgesehen ist.

12. Dehnfugenband nach Anspruch 11, dadurch **gekennzeichnet**, daß der Seitenstreifen (5) über den erhabenen Flächenteil (13) durchläuft und insbesondere in diesen so weit eingepreßt ist, daß das Material des Randabschnittes (3) mindestens teilweise freiliegt.

13. Dehnfugenband nach Anspruch 11 oder 12, dadurch **gekennzeichnet**, daß der erhabene Flächenteil (13) sich in Streifenform längs des Dehnfugenbandes erstreckt.

## Claims

1. An expansion joint strip of an elastic material, particularly synthetic rubber, as a prefabricated component, comprising a middle section (1) bridging a construction joint in the installation condition and two side edge sections (3), substantially non-expandable side strips (5; 15, 17) particularly saturatable with sealing and/or bonding agents being provided as bonding promoters at the edge sections (3),
**characterized** in that
said side strips (5; 15, 17) consisting of a fabric, a non-woven or a bitumen compound and being mechanically pressed into said edge sections (3) are provided on both surfaces of said edge sections (3).

2. The expansion joint strip as set forth in claim 1,
**characterized** in that said side strips (5; 15, 17) are coincident with the longitudinal edges (7) of said edge sections (3).

3. The expansion joint strip as set forth in claim 1,
**characterized** in that said side strips (5; 15, 17) consist of a fabric or non-woven saturated with a bitumen compound.

4. The expansion joint strip as set forth in any of the preceding claims, **characterized** in that said side strips (5; 15, 17) form a heat shield.

5. The expansion joint strip as set forth in any of the preceding claims, **characterized** in that the longitudinal margins (15a, 17a) of said side strips (15, 17) at the middle section (1) are stepped or offset in the transverse direction such that they differingly overlap said middle section (1) at both surfaces thereof.

6. The expansion joint strip as set forth in any of the preceding claims, **characterized** in that said longitudinal margins (17a) of said side strips (17) at said middle section (1) are pressed sufficiently into said edge sections (3) on at least one first surface of said expansion joint strip so that at this location the material of said edge sections (3) is exposed at least partly.

7. The expansion joint strip as set forth in claims 5 and 6, **characterized** in that said longitudinal margins (17a) on said first surface protruding further towards said middle section (1) as compared to said longitudinal margins (15a) on said second surface are pressed in to such an extent that at said first surface the material of said edge-sections (3) is exposed at least in part.

8. The expansion joint strip as set forth in any of the preceding claims, **characterized** in that at said side longitudinal edges (7, 19) the longitudinal margins (17b) of said side strips (17) at a first surface of the expansion joint strip are pressed into said edge sections (3) to such an extent that at said location the material of said edge sections (3) is exposed at least in part.

9. The expansion joint strip as set forth in any of the preceding claims, **characterized** in that the thickness of said side strips (17) at said first surface of said expansion joint strip is smaller than the thickness of said side strips (15) at said second surface.

10. The expansion joint strip as set forth in any of the preceding claims, **characterized** in that at at least one of said side longitudinal edges (19) the material of said edge section (3) forms a step-like bead (19a) extending up to the surface, which is coincidently joined by one of said side strips (15) in the transverse direction.

11. The expansion joint strip as set forth in any of the preceding claims, **characterized** in that at at least one of said edge sections (3) at least at one surface (3a) thereof a surface portion (13) of the elastic material raised above said surface is provided.

12. The expansion joint strip as set forth in claim 11, **characterized** in that said side strip (5) passes over said raised surface portion (13) and in particular is pressed therein to such an extent that the material of said edge section (3) is exposed at least partly.

13. The expansion joint strip as set forth in claim 11 or 12, **characterized** in that said raised surface portion (13) extends strip-wise along said expansion joint strip.

## Revendications

1. Bande pour joint de dilatation en matériau élastique, notamment caoutchouc synthétique, comme élément de construction préfabriqué, consistant en une section médiane (1) calfeutrant à l'état posé un joint dans une construction et en deux sections marginales (3) latérales, sur les sections marginales (3) étant appliquées des bandes latérales (5; 15, 17) essentiellement non-dilatables, notamment imbibables de moyens d'étanchéité et/ou de colle en tant qu'agents adhésifs,
**caractérisée en ce que**
les bandes latérales (5; 15, 17) consistant en un tissu, en un non-tissé ou en une masse bitumineuse et étant mécaniquement pressées dans les sections marginales (3) sont appliquées sur les deux surfaces des sections marginales (3).

2. Bande pour joint de dilatation selon la revendication 1, caractérisée en ce que les bandes latérales (5; 15, 17) et les arêtes longitudinales (7) des sections marginales (3) sont affleurées.

3. Bande pour joint de dilatation selon la revendication 1, caractérisée en ce que les bandes latérales (5; 15, 17) consistent en un tissu ou un non-tissé imbibé d'une masse bitumineuse.

4. Bande pour joint de dilatation selon l'une quelconque des revendications précédentes, caractérisée en ce que les bandes latérales (5; 15, 17) forment un écran de chaleur.

5. Bande pour joint de dilatation selon l'une quelconque des revendications précédentes, caractérisée en ce que les bords longitudinaux (15a, 17a) des bandes latérales (15, 17) sont dégradés ou décalés en direction transversale le long de la section médiane (1) de sorte à réaliser un chevauchement différent entre elles et les deux surfaces de la section médiane (1).

6. Bande pour joint de dilatation selon l'une quelconque des revendications précédentes, caractérisée en ce qu'à la section médiane (1), les bords longitudinaux (17a) des bandes latérales (17) sont pressés au moins à une première surface de la bande pour joint de dilatation dans les sections marginales (3) au point que le matériau des sections marginales (3) y est au moins partiellement découvert.

7. Bande pour joint de dilatation selon les revendications 5 et 6, caractérisée en ce que par comparaison aux bords longitudinaux (15a) à la deuxième surface, les bords longitudinaux (17a) à la première surface avançant davantage vers la section médiane (1) sont pressés au point qu'à cette première surface le matériau des sections marginales (3) est au moins partiellement découvert.

8. Bande pour joint de dilatation selon l'une quelconque des revendications précédentes, caractérisée en ce qu'aux arêtes longitudinales latérales (7, 19), les bords longitudinaux (17b) des bandes latérales (17) sont pressés dans les sections marginales (3) à une première surface de la bande pour joint de dilatation au point que le matériau des sections marginales (3) y est au moins partiellement découvert.

9. Bande pour joint de dilatation selon l'une quelconque des revendications précédentes, caractérisée en ce que l'épaisseur des bandes latérales (17) à la première surface de la bande pour joint de dilatation est inférieure à l'épaisseur des bandes latérales (15) à la deuxième surface.

10. Bande pour joint de dilatation selon l'une quelconque des revendications précédentes, caractérisée en ce qu'au moins à une des arêtes longitudinales latérales (19), le matériau de la section marginale (3) forme un bourrelet (19a) à la manière d'un gradin allant jusqu'à la surface, qui est affleuré en sens transversal avec une des bandes latérales (15).

11. Bande pour joint de dilatation selon l'une quelconque des revendications précédentes, caractérisée en ce qu'au moins à une des sections marginales (3) au moins à une surface (3a) de celle-ci une partie plane (13) du matériau élastique, en saillie par rapport à ladite surface est prévue.

12. Bande pour joint de dilatation selon la revendication 11, caractérisée en ce que la bande latérale (5) s'étend par dessus la partie plane (13) en saillie et est notamment pressée dans celle-ci au point que le matériau de la section marginale (3) est au moins partiellement découvert.

13. Bande pour joint de dilatation selon les revendications 11 ou 12, caractérisée en ce que la partie plane (13) en saillie s'étend en forme de bande le long de la bande pour joint de dilatation.
